# EUROPÄISCHE PATENTSCHRIFT

(11) **EP 0 888 494 B1**
(45) Veröffentlichungstag und Bekanntmachung des Hinweises auf die Patenterteilung: **28.06.2000**
(21) Anmeldenummer: 97914252.8
(22) Anmeldetag: 15.03.1997
(51) Int. Cl.: F01P 11/02

(54) **KÜHLSYSTEM FÜR EINE FLÜSSIGKEITSGEKÜHLTE BRENNKRAFTMASCHINE**
COOLING SYSTEM FOR A LIQUID-COOLED INTERNAL COMBUSTION ENGINE
SYSTEME DE REFROIDISSEMENT POUR MOTEUR A COMBUSTION INTERNE REFROIDI PAR FLUIDE

(30) Priorität: 21.03.1996 DE 19611095
(43) Veröffentlichungstag der Anmeldung: 07.01.1999
(73) Patentinhaber: Bayerische Motoren Werke Aktiengesellschaft, 80788 München (DE)
(72) Erfinder: LUGS, Werner, A-4523 Neuzeug (AT)
(86) Internationale Anmeldenummer: EP9701318
(87) Internationale Veröffentlichungsnummer: WO9735101

(56) Entgegenhaltungen:
- DE-A- 3 143 749
- DE-A- 4 428 208
- DE-C- 4 233 038
- US-A- 4 510 893
- US-A- 4 640 235

## Beschreibung

Die Erfindung geht nach dem Oberbegriff des Patentanspruches 1 von der EP-A 0295445 aus.

Bei diesem bekannten Kühlsystem dient der von einer Vorlaufleitung durchsetzte Behälter der Luft- und Brenngasabscheidung aus dem Kühlmittel, wobei die abgeschiedenen Gase mittels eines Überdruckventiles in einer gegen einen Verschluß des Einfüllstutzens dieses Behälters elastisch abgestützt angeordneten Ventileinheit einem atmosphärisch beaufschlagten Ausgleichs-, Vorrats- und Luftsperrbehälter zugeführt sind. Dieser Ausgleichsbehälter enthält neben einer Kühlmittelvorlage ein Ausdehnungsvolumen, das von einem unter einem vorbestimmten Überdruck stehenden Gaspolster erfüllt ist.

Zu den im wesentlichen aus starren Wänden gebildeten Ausgleichsbehälter zum Ausgleich thermisch bedingter Volumenänderungen des Kühlmittels kommen als zusätzliche Ausgleichseinrichtungen elastische Verbindungsschläuche zwischen der Brennkraftmaschine und dem Kühler in Frage, wie dies zum Beispiel aus der US 3208438 an sich bekannt ist.

Ausgleichsbehälter mit zumindest bereichsweise elastisch nachgiebigen Einrichtungen sind aus der US 3238932 und der DD-PS 136280 bekannt.

Bei den vorbeschriebenen Systemen erfolgt der notwendige Druckaufbau im jeweiligen Kühlsystem durch Komprimieren eines Puffer- Luft-/ Gasvolumens, und zwar vorzugsweise im Ausgleichsbehälter. Nachteilig hierbei ist ein relativ großes Ausdehnungsvolumen, um die Volumenzunahme des Kühlmittels auch unter extremen Temperaturbedingungen, wie zum Beispiel Nachheizen bei heiß abgestellter Brennkraftmaschine, aufnehmen zu können, um einen eventuellen Kühlmittel-Auswurf bzw. Kühlmittel-Verlust zu verhindern. Da weiter der Druckaufbau wesentlich von der Volumenaufteilung im Ausgleichsbehälter zwischen Kühlmittel-Vorlage und Puffer- Luft-/ Gasvolumen bestimmt ist, ist auch unter Berücksichtigung von Leckage- und Verdampfungsverlusten ein Mindest-Füllstand im Ausgleichsbehälter erforderlich. Die Anforderung nach großem Puffer- Luft-/ Gasvolumen und ausreichender Mindest-Vorlage an Kühlmittel ergibt einen relativ großen Ausgleichsbehälter, der aufgrund seines Platzbedarfes im Motorraum schwierig zu plazieren ist und gegebenenfalls ungünstige Leitungsanordnungen bedingt.

Der Erfindung liegt die Aufgabe zugrunde, daß gattungsgemäße Kühlsystem dahingehend zu verbessern, daß der im Kühlsystem zur Vermeidung vorzeitigen Siedens und zur Vermeidung einer Pumpen-Kavitation erforderliche Druck ohne ein vorgespanntes Puffer- Luft-/ Gasvolumen erzielt ist.

Diese Aufgabe ist mit dem Patentanspruch 1 gelöst. Der Vorteil der Erfindung ist in der Kombination einer mechanisch im Kühlmittel erzeugten Druckspannung mit einer Vorlauf-Systemdrucksteuerung zu sehen, wobei die Druckabsteuerung in eine atmosphärisch beaufschlagte und damit drucklose Kühlmittel-Vorlage erzielt ist. Dies ergibt eine vorteilhaft kleinbauende Befüll-, Entlüftungs- und Drucksteuer-Vorrichtung, die vorzugsweise im Kühlsystem-Vorlauf von der Brennkraftmaschine zum Kühler angeordnet ist.

Vorteilhafte Ausgestaltungen der Erfindung sind in den Unteransprüchen beschrieben. Die im Anspruch 2 beschriebene lösbare Anordnung der aus Überdruck- und Entlüftungs- und Rücklauf-Ventil gebildeten Ventileinheit im Ventilstutzen der Vorlaufleitung ermöglicht eine rasche Kaltbefüllung des gesamten Kühlsystems mit rascher, zuverlässiger Entlüftung. Die weiter im Anspruch 2 beschriebene Anordnung der Ventileinheit im Ventilstutzen mittels elastischer Abstützung gegen einen im Einfüllstutzen lösbar angeordneten Einsatz ergibt in Verbindung mit der drucklosen Kühlmittel-Vorlage bei betriebswarmen Kühlsystem den Vorteil, daß ein Öffnen der Vorlagekammer ohne Druckverlust im Kühlsystem und ohne Risiko für den Kontrollierenden durch Kühlmittel-Auswurf eine Überprüfung der Kühlmittel-Vorlage und gegebenenfalls eine Warmbefüllung möglich ist.

Ein nach einem Teilmerkmal des Anspruches 1 die Ausgleichskammer mit der Vorlagekammer verbindendes Entlüftungs- und Rücklaufventil und ein gemäß einem Teilmerkmal des Anspruches 3 die Vorlaufleitung des Kühlsystems mit der Vorlagekammer verbindendes Entlüftungs- und Rücklaufventil sind jeweils als ein Thermoventil gestaltet, die ab einer vorbestimmten Betriebstemperatur Gas- und Kühlmittelaustausch unterbinden und somit zu einem gefahrlosen Öffnen der Kühlmittel-Vorlagekammer vorteilhaft beitragen.

Der weiter oben bereits erwähnte, im Einfüllstutzen lösbar angeordnete Einsatz als Wiederlager einer die Ventileinheit bezüglich des Überdruckventils in Schließstellung haltenden Feder ist gemäß Anspruch 4 vorzugsweise topfartig gestaltet mit einer im Boden angeordneten Kontrollöffnung zur Kontrolle des Warmfüllstandes. Schließlich beschreibt Anspruch 5 die verlagerbare Begrenzung der Ausgleichskammer als einen mit dieser über einen Rollbalg kühlmitteldicht angeordneten Verdrängerkolben, der von einer vorgespannten Druckfeder beaufschlagt ist. Die Vorspannung der Druckfeder kann so gewählt sein, daß bis zum Erreichen des durch thermisch bedingte Volumenänderung des Kühlmittels im Kühlsystem erzeugten Druckes vorbestimmte Höhe eine entsprechend geringe Verlagerung des Verdrängerkolbens gegeben ist.

Die Erfindung ist anhand eines in der Zeichnung dargestellten Ausführungsbeispiels beschrieben. Es zeigt
- Figur 1: ein Kühlsystem einer flüssigkeitsgekühlten Brennkraftmaschine,
- Figur 2: eine erfindungsgemäße Befüll-, Entlüftungs- und Drucksteuer-Vorrichtung,
- Figur 3: die Vorrichtung gemäß Figur 3 für eine Kaltbefüllung vorbereitet,
- Figur 4: die Vorrichtung gemäß Figur 3 bei Motorbetrieb,
- Figur 5: die Vorrichtung gemäß Figur 3 bei Warmbefüllung, z.B. bei laufendem Motor, und schließlich
- Figur 6: die Vorrichtung gemäß Figur 3 beim Abkühl-Vorgang einer abgestellten Brennkraftmaschine.

Ein Kühlsystem 1 für eine flüssigkeitsgekühlte Brennkraftmaschine 2 umfaßt einen Vorlauf 3 zum Kühler 4 und von diesem zur Brennkraftmaschine 2 zurück einen Rücklauf 5, der an ein Gehäuse 6 eines Thermostaten 7 angeschlossen ist. Aus dem Gehäuse 6 mit den Kurzschluß 8 betriebsbedingt verschließendem Thermostaten 7 fließt das Kühlmittel über eine Saugleitung 9 einer Pumpe 10 zu, die das Kühlmittel in die Brennkraftmaschine 2 fördert.

Im Vorlauf 3 ist zwischen der Brennkraftmaschine 2 und dem Kühler 4 eine erfindungsgemäße Befüll-, Entlüftungs- und Drucksteuer-Vorrichtung 11 angeordnet.

Gemäß den Figuren 2 mit 6 umfaßt die Vorrichtung 11 einen Behälter 12, der von einer mit dem Vorlauf 3 verbundenen Vorlaufleitung 13 durchsetzt ist. Die Vorlaufleitung 13 weist einen fest angeordneten Ventilstutzen 14 auf, der eine Trennwand 15 des Behälters 12 dichtdurchsetzend angeordnet ist und mit seiner Ventilöffnung 16 in eine Kammer 17 für eine atmosphärisch beaufschlagte Kühlmittel-Vorlage 18 mündet.

Unterhalb der Trennwand 15 weist der Behälter 12 eine weitere, geodätisch tiefer angeordnete Kammer 19 auf, die mittels eines gegen den elastischen Widerstand einer Druckfeder 20 verlagerbaren Verdrängerkolbens 21 einem Kühlmittelvolumen-Ausgleich dient. Mittels eines Rollbalges 22 ist der Verdrängerkolben 21 kühlmitteldicht der Ausgleichskammer 19 zugeordnet.

Diese Ausgleichskammer 19 steht über einen Anschlußstutzen 23 und eine Leitung 23' mit der in Figur 1 dargestellten Pumpen-Saugleitung 9 in kühlmittelführender Verbindung. Mit der Kühlmittel-Vorlagekammer 17 ist die Ausgleichskammer 19 über ein temperaturgesteuertes Entlüftungs- und Rücklaufventil 24 verbunden. Derartige Thermoventile sind bekanntlich zum Beispiel mit einem Bimetallelement ausgerüstet, das ein Kugel-Ventil in Schließposition bringt und hält nach Überschreiten einer vorbestimmten Temperatur.

In dem Ventilstutzen 14 der Vorlaufleitung 13 ist zur Steuerung der Ventilöffnung 16 eine Ventileinheit 25 gegen den Widerstand einer gegen einen in einem Einfüllstutzen 26 der Vorlagekammer 17 eingeschraubt angeordneten Einsatz 27 abgestützten Feder 28 verlagerbar angeordnet. Die Ventileinheit 25 selbst dient zur Systemdrucksteuerung des Kühlsystems 1 als in die atmosphärisch belüftete Kühlmittel-Vorlagekammer 17 öffnendes Überdruckventil 29.

Die Ventileinheit 25 umfaßt ferner ein Entlüftungs- und Rücklaufventil 30, das als Thermoventil vorbeschriebener Ausgestaltung eine zwischen der Vorlagekammer 17 und der Vorlaufleitung 13 wirksame Entlüftungs- und Rücklaufbohrung 31 in dem als Sitzventil gestalteten Überdruckventil 29 temperaturabhängig steuert.

Ein Verschluß 32 des Einfüllstutzens 26 der Vorlagekammer 17 umfaßt neben dem einschraubbaren, topfartig gestalteten Einsatz 27 einen mit diesem Einsatz 27 verschraubbaren Verschlußdeckel 33 mit einer Entlüftungsbohrung 34. Der topfartige Einsatz 27 weist ferner in dem als Anschlag der Feder 28 der Ventileinheit 25 dienenden Boden 35 einer der Kontrolle des Warmfüllstandes in der Vorlagekammer 17 dienende Kontrollöffnung 36 sowie im Umfangsteil 37 verschlußdeckelnah angeordnete Entlüftungskanäle 38 auf.

Mit der vorbeschriebenen, erfindungsgemäßen Anordnung kann mit der Entfernung des Verschlußdeckels 33, des Einsatzes 27 und der Ventileinheit 25 aus dem Ventilstutzen 14 über diesen eine Kaltbefüllung des Kühlsystems 1 der Brennkraftmaschine 2 in zügigem Ablauf erfolgen. Bei der in Figur 3 dargestellten Kaltbefüllung besteht gegenüber herkömmlichen Systemen eine Funktionsverbesserung, da das Kühlmittel gleichzeitig in die Brennkraftmaschine 2 und in den Kühler 4 gelangt und die im Brennkraftmaschinen-Kühlmantel befindliche Luft während des Befüllvorganges über die offene Vorlagekammer 17 einerseits und durch das geöffnete Ventil 24 andererseits entweichen kann. Eine bekanntlich nur durch Unterdruck erzielbare schnelle und vollständige Befüllung ist mit dem dargestellten System ohne Zusatzaufwand möglich.

Figur 4 zeigt die Vorrichtung 11 im Betrieb der Brennkraftmaschine 2, wobei die Ventile 24 und 30 geschlossen zu denken sind. Hierbei besteht entsprechend der temperaturbedingten Kühlmittel-Volumenzunahme ein eindeutiger, hysterisefreier Zusammenhang zwischen Kühlmitteltemperatur und Federkraft der Druckfeder 20 bzw. dem Druck in der Ausgleichskammer 19.

Weiter bietet die erfindungsgemäße Anordnung in der Vorrichtung 11 in vorteilhafter Weise eine Warmbefüllung des Kühlsystems 1 ohne Verlust des Systemdruckes und ohne Risiko durch Kühlmittel-Auswurf gemäß Figur 5 dadurch, daß bei eingesetzter und gegen den eingeschraubten Einsatz 27 elastisch abgestützter Ventileinheit 25 mit wirksam verschlossenem Thermoventil 30 lediglich der Verschlußdeckel 33 zu der atmosphärisch beaufschlagten Vorlagekammer 17 zu entfernen ist für eine eventuelle Kühlmittel-Nachfüllung über die Kontrollöffnung 36 im Boden 35 des Einsatzes 27. Hierbei bleibt der Systemdruck erhalten, wobei das fehlende Kühlmittel nach dem Öffnen der beiden Entlüftungs- und Rücklaufventile 24 und 30 im Verlauf des nächsten Abkühlvorganges in Brennkraftmaschine 2 und Kühler 4 Lufteinschlüsse entweichen können, wie dies in Bild 6 dargestellt ist.

Bild 6 zeigt schließlich während eines Abkühlvorganges des Kühlsystems 1 nach dem Abstellen der Brennkraftmaschine 2 einen insbesondere Entgasungsvorgang, wobei Luft- und Brenngase durch die geöffneten Ventile 24 und 30 und über die drucklose Vorlagekammer 17 durch die Entlüftungskanäle 38 und die Entlüftungsbohrung 34 im Verschlußdeckel 33 in die Atmosphäre entweichen und anschließend Kühlmittel aus der Vorlagekammer 17 in das Kühlsystem 1 vordringt.

Die erfindungsgemäße Befüll-, Entlüftungs- und Drucksteuer-Vorrichtung 11 weist zusammengefaßt folgende Vorteile auf:
Druckbegrenzung im Bereich des Eintrittes des Vorlaufes 3 in den Kühler 4, wobei austretendes Kühlmittel nicht verloren geht, sondern in der Vorlagekammer 17 vorgelagert und beim nächsten Abkühlvorgang wieder dem Kühlsystem 1 zugeführt wird;
Trennung von Luft/Gas und Kühlmittel während der Druckaufbauphase beim Warmlauf;
Systembelüftung nach jedem Abkühlvorgang. Damit wird die insbesondere bei Dieselmotoren durch Brenngas-Übertritt ins Kühlmittel hervorgerufene Aufpump-Neigung des Kühlsystems 1 unterdrückt;
Abhängigkeit des Druckaufbaues - abgesehen von systembedingten Größen wie Kühlmittel-Gesamtinhalt, Wasser/Glykol-Mischungsverhältnis und Schlauch-Elastizität - ausschließlich von einer Einflußgröße, nämlich der Steifigkeit der Druckfeder 20.

## Patentansprüche

1. Kühlsystem für eine flüssigkeitsgekühlte Brennkraftmaschine,
- mit einer elastisch nachgiebigen Einrichtung zum Ausgleich thermisch bedingter Volumenänderungen bis zu einem vorbestimmten Systemdruck des mittels einer Pumpe (10) umgewälzten Kühlmittels, und
- einer Vorrichtung (11) zur Systemdrucksteuerung in einer Vorlaufleitung (13), wobei
- die einen Behälter (12) durchsetzend angeordnete Vorlaufleitung (13) einen mit einem Einfüllstutzen (26) im wesentlichen fluchtend angeordneten Ventilstutzen (14) aufweist zur Aufnahme einer entgegengesetzte Durchflußrichtungen steuernden Ventileinheit (25), die
- gegen einen Verschluß (32) des Einfüllstutzens (26) elastisch abgestützt im Ventilstutzen (14) verlagerbar angeordnet ist,
dadurch gekennzeichnet,
- daß der an der Vorlaufleitung (13) angeordnete Ventilstutzen (14) eine den Behälter (12) in zwei Kammern (17, 19) unterteilende Trennwand (15) dicht durchsetzend angeordnet ist mit einer die einer Überdrucksteuerung, einer Entlüftung und einem Kühlmittelzulauf dienenden Ventileinheit (25) aufnehmende Ventilöffnung (16) in die eine Kammer (17) für eine atmosphärisch beaufschlagte Kühlmittel-Vorlage (18), die
- weiter über ein in der Trennwand (15) zusätzlich angeordnetes, temperaturgesteuertes Entlüftungs- und Rücklauf-Ventil (24) mit der anderen, geodätisch tiefer angeordneten Kammer (19) in Verbindung steht, die
- als Kühlmittelvolumen-Ausgleichskammer (19) dient mittels einer über den Systemdruck gegen einen elastischen Widerstand verlagerbaren Begrenzung (21), wobei
- die Ausgleichskammer (19) und die mit ihr über das Entlüftungs- und Rücklaufventil (24) verbindbare Kühlmittel-Vorlagekammer (17) über einen Anschlußstutzen (23) mit einer Pumpen-Saugleitung (9) des Kühlsystems (1) in Verbindung steht.

2. Kühlsystem nach Anspruch 1, dadurch gekennzeichnet,
- daß der Ventilstutzen (14) der Vorlaufleitung (13) mit einer zur Kaltbefüllung des Kühlsystems (1) entfernbar angeordneten Ventileinheit (25) ausgebildet ist, die
- bei Warmbefüllung des Kühlsystems (1) gegen einen in Niveauhöhe des Warmfüllstandes in der Vorlagekammer (17) vorgesehenen Anschlag (Boden 35) eines im Einfüllstutzen (26) lösbar angeordneten Einsatzes (27) elastisch abgestützt im Ventilstutzen (14) eingesetzt ist.

3. Kühlsystem nach Anspruch 1 und 2, dadurch gekennzeichnet,
- daß die Ventileinheit (25) ein mit einem Überdruckventil (29) baulich kombiniertes Entlüftungs- und Rücklauf-Ventil (30) umfaßt, wobei
- das als Thermoventil gestaltete Entlüftungs- und Rücklaufventil (30) eine zwischen Vorlagekammer (17) und Vorlaufleitung (13) wirksame Entlüftungs- und Rücklaufbohrung (31) in dem als Sitzventil gestalteten Überdruckventil (29) temperaturabhängig steuert.

4. Kühlsystem nach den Ansprüchen 1 bis 3, dadurch gekennzeichnet,
- daß der Verschluß (32) des Einfüllstutzens (26) der Vorlagekammer (17) einen mit dem Einfüllstutzen (26) verschraubbaren, topfartig gestalteten Einsatz (27) sowie
- einen mit dem Einsatz (27) zusammenwirkenden Verschlußdeckel (33) mit einer Entlüftungsbohrung (34) umfaßt, wobei
- der Einsatz (27) in dem als Anschlag der Feder (28) der Ventileinheit (25) dienenden Boden (35) eine der Kontrolle des Warmfüllstandes dienende Kontrollöffnung (36) sowie im Umfangsteil (37) verschlußdeckelnah angeordnete Entlüftungskanäle (38) aufweist.

5. Kanalsystem nach den Ansprüchen 1 bis 4, dadurch gekennzeichnet,
- daß die Ausgleichskammer (19) als verlagerbare Begrenzung einen mittels eines Rollbalges (22) kühlmitteldicht angeordneten Verdrängerkolben (21) umfaßt, der
- von einer gegen den Behälter (12) abgestützt, vorgespannt angeordneten Druckfeder (20) beaufschlagt ist.

6. Kühlsystem nach den Ansprüchen 1 bis 5, dadurch gekennzeichnet, daß die Befüll-, Entlüftungs- und Drucksteuer-Vorrichtung (11) mit atmosphärisch beaufschlagter Kühlmittel-Vorlage (18) über die Vorlaufleitung (13) unmittelbar im Vorlauf (3) von der Brennkraftmaschine (2) zum Kühler (4) angeordnet ist.

## Claims

1. A cooling system for a liquid-cooled internal combustion engine,
- comprising an elastically resilient device for compensating thermal changes in volume up to a predetermined system pressure of the coolant, which is circulated by a pump (10), and
- a device (11) for controlling the system pressure in a flow line (13), wherein
- the flow line (13), which is disposed so as to extend through a container (12), has a valve nozzle (14) disposed substantially in line with a filling socket (26) for receiving a valve unit (25) controlling flow in the opposite direction and
- disposed so as to be movable in the valve nozzle (14), which is resiliently braced against a plug (32) on the filling socket (26),
characterised in that
- the valve nozzle (14) disposed on the flow line (13) is disposed so as to extend through a partition (15) dividing the container (12) into two chambers (17, 19) and has a valve opening (16) receiving a valve unit (25) for excess-pressure control, venting and coolant supply, the opening (16) leading into a chamber (17) for an atmospherically actuated coolant receiver (18), which
- is also connected to the other, geodetically lower chamber (19) via a temperature-controlled venting and bypass valve (24) additionally disposed in the partition (15), the chamber
- the volume of coolant of the compensating chamber (19) by means of a limit stop (21) movable by the system pressure against an elastic resistance, wherein
- the compensating chamber (19) and the coolant-receiver chamber (17), which is connectable thereto via the venting and bypass valve (24), are connected by a nozzle (23) to a pump suction line (9) on the cooling system (1).

2. A cooling system according to claim 1, characterised in that
- the valve nozzle (14) of the flow line (13) is formed with a removable valve unit (25) which is removable for the purpose of cold-filling the cooling system (1), and which
- during hot-filling of the cooling system (1) is disposed in the valve nozzle (14) and resiliently braced against a stop (base 35) of an insert (27) releasably disposed in the filling nozzle (26), the stop being provided at the hot filling level in the receiver chamber (17).

3. A cooling system according to claims 1 and 2, characterised in that
- the valve unit (25) comprises a venting and bypass valve (30) structurally combined with an excess-pressure valve (29), wherein
- the venting and bypass valve (30), which is in the form of a temperature valve, controls a venting and return bore (31) operative between the receiver chamber (17) and the flow line (13) in the excess-pressure valve (29), which is in the form of a seat valve, the control being temperature-dependent.

4. A cooling system according to claims 1 to 3, characterised in that
- the plug (32) of the filling nozzle (26) of the receiver chamber (17) has a pot-shaped insert (27) screwable to the filling socket (26) and
- comprises a closure cover (33) having a venting bore (34) and cooperating with the insert (27), wherein
- the insert (27) has an opening (36) for monitoring the hot filling level and venting ducts (38) disposed near the closing cover in the peripheral part (37) in the base (35), which serves as a stop for the spring (28) of the valve unit (25).

5. A duct system according to claims 1 to 4, characterised in that
- the compensating chamber (19) comprises a movable limit stop in the form of a displacement piston (21) disposed in coolant-tight manner by means of a roll bellows (22) and
- acted upon by a prestressed pressure spring (20) braced against the container (12).

6. A cooling system according to claims 1 to 5, characterised in that the filling, venting and pressure-control device (11) and the atmospherically actuated coolant receiver (18) are disposed over the flow line (13) directly in the flow pipe (3) from the engine (2) to the radiator (4).

## Revendications

1. Système de refroidissement pour un moteur à combustion interne refroidi par un liquide, comprenant :
• un système élastiquement flexible servant à compenser des variations de volume dues aux conditions thermiques jusqu'à l'obtention d'une pression prédéterminée dans le système de l'agent de refroidissement que l'on fait circuler au moyen d'une pompe (10), et
• un dispositif (11) servant à commander la pression du système dans une canalisation d'aller (13),
• la canalisation d'aller (13), disposée de façon à passer à travers un réservoir (12) présentant un ajutage de vanne (14), disposé de façon sensiblement alignée, pour recevoir une unité de vanne (25), commandant des sens opposés d'écoulement,
• l'unité de vanne est disposée de façon à pouvoir être déplacée dans l'ajutage de vanne (14) en prenant appui élastiquement contre une fermeture (32) de l'ajutage de remplissage (26),
caractérisé en ce que
- l'ajutage de vanne (14) est disposé sur la canalisation d'aller (13), de façon à traverser de manière étanche l'une des parois de séparation (15) qui subdivise le réservoir (12) en deux chambres (17, 19), avec un orifice de vanne (16) qui reçoit l'unité de vanne (25) de commande de surpression, de désaération et d'alimentation en agent de refroidissement dans l'une des chambres (17) pour une collecte (18) d'agent de refroidissement mis à la pression atmosphérique,
- la collecte (18) est en liaison ensuite par l'intermédiaire d'une vanne (24) de désaération et de retour, disposée dans la cloison de séparation (15) et commandée en fonction de la température, avec l'autre chambre (19) disposée plus bas d'un point de vue géodésique,
- la chambre (19) sert de chambre de compensation (19) du volume de l'agent de refroidissement au moyen d'un organe de délimitation (21) qui peut être déplacé à l'aide du système de pression à l'encontre d'une résistance élastique, et
- la chambre de compensation (19) et la chambre de collecte (17) de l'agent de refroidissement, qui peut être reliée avec elle au moyen de la vanne de désaération et de retour (24), sont en liaison par l'intermédiaire d'un ajutage de raccordement (23) avec une conduite d'aspiration (9) de la pompe du système de refroidissement (1).

2. Système de refroidissement selon la revendication 1,
caractérisé en ce que
- l'ajutage de vanne (14) de la canalisation d'aller (13) est constitué avec une unité de vanne (25), disposée de façon à pouvoir être enlevée en vue de remplir à froid le système de refroidissement (1),
- l'unité de vanne (25) lors du remplissage à chaud du système de refroidissement (1) est insérée dans l'ajutage de vanne (14) en prenant appui de façon élastique contre une butée prévue à la hauteur du niveau du remplissage à chaud dans la chambre (17) de collecte, butée (fond 35) d'un insert (27) disposé de manière amovible dans l'ajutage (26) de remplissage.

3. Système de refroidissement selon la revendication 1 ou 2,
caractérisé en ce que
• l'unité de vanne (25) comprend une vanne (30) de désaération et de retour, qui est combinée de façon constructive avec une soupape de surpression (29),
• la vanne de désaération et de retour (30), constituée sous la forme d'une vanne thermostatique, commande en fonction de la température, un alésage de désaération et de retour (31), opérationnel entre la chambre (17) de collecte et la canalisation d'aller (13) dans la soupape de surpression (29) constituée sous la forme d'une vanne à siège.

4. Système de refroidissement selon l'une des revendications 1 à 3,
caractérisé en ce que
• la fermeture (32) de l'ajutage de remplissage (26) de la chambre (17) de collecte comprend un insert (27), constitué en forme de pot, que l'on peut visser avec l'ajutage de remplissage (26), et
• la fermeture (32) comprend un couvercle de fermeture (33) avec un alésage de désaération (34), couvercle de fermeture (33) qui coopère avec l'insert (27),
• l'insert (27) présente dans le fond (35) qui sert de butée au ressort (28) de l'unité de vanne (25) un orifice de contrôle (36), servant au contrôle de l'état du remplissage à chaud, ainsi que des canaux de désaération (38) disposés à proximité du couvercle de la fermeture dans le pourtour (37).

5. Système de refroidissement selon les revendications 1 à 4,
caractérisé en ce que
la chambre de compensation (19) comprend en tant que délimitation déplaçable un piston de refoulement (21), disposé de façon étanche à l'agent de refroidissement au moyen d'un soufflet roulant (22), piston de refoulement (21) qui est sollicité par un ressort de compression (20), disposé, en étant précontraint, en appui contre le réservoir (12).

6. Système de refroidissement selon les revendications 1 à 5,
caractérisé en ce que
le dispositif (11) de remplissage, de désaération et de commande de la pression est disposé directement dans la conduite d'aller (3) allant du moteur à combustion interne (2) au radiateur (4) avec le collecteur (18) d'agent de refroidissement mis à la pression atmosphérique par l'intermédiaire de la canalisation d'aller (13).
